# FASCICULE DE BREVET EUROPEEN

(11) **EP 4 595 808 B1**
(45) Date de publication et mention de la délivrance du brevet: **08.07.2026**
(21) Numéro de dépôt: 24223166.0
(22) Date de dépôt: 24.12.2024
(51) Int. Cl.: A45D 40/00

(54) **POT DESTINÉ À RECEVOIR UNE CARTOUCHE AMOVIBLE DE PRODUIT COSMÉTIQUE**
TOPF ZUR AUFNAHME EINER ABNEHMBAREN KARTUSCHE FÜR EIN KOSMETIKPRODUKT
POT FOR RECEIVING A REMOVABLE CARTRIDGE OF COSMETIC PRODUCT

(30) Priorité: 05.02.2024 FR 2401106
(43) Date de publication de la demande: 06.08.2025
(73) Titulaire: Laboratoires Clarins, 75017 Paris (FR)
(72) Inventeur: LEMAÎTRE, Cédric, 78920 Ecquevilly (FR); MOHAMED MOUKTAR, Zounaïd, 95500 GONESSE (FR)
(74) Mandataire: Alatis

(56) Documents cités:
- EP-B1- 3 148 367
- WO-A1-2023/280429

## Description

### DOMAINE TECHNIQUE DE L'INVENTION

L'invention se rapporte à un pot destiné à contenir, pour un usage individuel, une cartouche amovible contenant un produit cosmétique, par exemple une crème de soin ou une poudre à maquiller. Il a également trait à un pot contenant la cartouche amovible.

### ÉTAT DE LA TECHNIQUE ANTÉRIEURE

Dans le document WO 2023/280 429 a été proposé un pot du type précédent, qui est équipé d'un mécanisme de guidage de la cartouche amovible, pour faciliter son insertion dans le corps du pot. En l'occurrence, une liaison filetée est réalisée directement entre la cartouche amovible et le corps du pot, permettant de guider un mouvement hélicoïdal relatif entre la cartouche amovible et le corps du pot à l'insertion et au retrait. La prise en main de la cartouche pour son retrait s'avère toutefois malaisée, avec un risque de se salir. Par ailleurs, le corps du pot est fermé par un couvercle vissé, qui vient directement en appui contre la cartouche amovible. Les chaînes de cotes à respecter pour définir le contact hermétique entre le couvercle et la cartouche sont alors telles qu'il est difficile d'obtenir l'étanchéité recherchée sans imposer des tolérances de fabrication et de montage très strictes, incompatibles avec une fabrication industrielle.

### EXPOSÉ DE L'INVENTION

L'invention vise à remédier aux inconvénients de l'état de la technique et à proposer un pot destiné à accueillir une cartouche amovible de produit cosmétique dont le mécanisme permette le remplacement de la cartouche avec une bonne ergonomie, et de préférence sans nuire à l'étanchéité.

Pour ce faire est proposé, selon un premier aspect de l'invention, un pot pour produit cosmétique, comportant un corps destiné à recevoir une cartouche amovible de produit cosmétique, et un mécanisme pour guider un mouvement de la cartouche amovible par rapport au corps entre une position d'utilisation dans laquelle la cartouche amovible est logée dans le corps et une position de remplacement, dans laquelle la cartouche amovible est au moins partiellement en saillie par rapport au corps parallèlement à un axe de référence, le long d'une trajectoire hélicoïdale autour de l'axe de référence. Selon l'invention, le mécanisme comporte une bague d'entraînement, une bague de maintien de la cartouche amovible, une liaison cinématique entre la bague d'entraînement et le corps, à un degré de liberté de mouvement unique, en rotation autour de l'axe de référence, une liaison cinématique entre la bague d'entraînement et la bague de maintien à un degré de liberté de mouvement unique, en translation le long de l'axe de référence, et une liaison cinématique entre la bague de maintien et le corps, à un degré de liberté de mouvement unique, de mouvement hélicoïdal long de la trajectoire hélicoïdale.

Le mécanisme de guidage permet de transformer un mouvement de rotation de la bague d'entraînement par rapport au corps en un mouvement hélicoïdal de la cartouche par rapport au corps. En prenant d'une main le corps du pot et en imprimant de l'autre main le mouvement de rotation de la bague d'entraînement, le consommateur peut insérer la cartouche dans le corps ou l'en extraire, ceci sans contact direct ni avec la cartouche, ni avec la bague de maintien, de façon fluide et sans effort excessif.

Selon un mode de réalisation, la bague d'entraînement recouvre un bord supérieur annulaire du corps, ce qui la rend facilement accessible. De préférence, la bague d'entraînement comporte une face extérieure tournée radialement vers l'extérieur non recouverte par le corps. De préférence encore, la face extérieure de la bague d'entraînement constitue une surface de révolution autour de l'axe de référence, par exemple cylindrique ou tronconique. Ce recouvrement du bord supérieur annulaire du corps peut être réalisé par une collerette de la bague d'entraînement.

Selon un mode de réalisation, la liaison cinématique entre le corps et la bague d'entraînement comporte une ou plusieurs glissières en arc de cercle ou en cercle et un ou plusieurs coulisseaux aptes à coulisser dans la ou les glissières en cercle ou en arc de cercle.

Par glissière, on désigne dans l'ensemble de la présente description et des revendications une gorge ayant un fond, une fente sans fond ou qu'une suite d'une ou plusieurs gorges et d'une ou plusieurs fentes, définissant une trajectoire linéaire, courbe ou rectiligne.

La ou les glissières en arc de cercle ou en cercle peuvent être réalisées sur le corps et le ou les coulisseaux sur la bague d'entraînement, ou inversement. On peut également envisager une ou plusieurs glissières formées sur le corps associées à un ou plusieurs coulisseaux formés sur la bague d'entraînement et une ou plusieurs glissières formées sur la bague d'entraînement associées à un ou plusieurs coulisseaux formés sur le corps.

Le cas échéant, le ou les coulisseaux sont en queue d'aronde, au sens où une fois insérés dans la ou les glissières en arc de cercle ou en cercle, ils ne peuvent, dans le cadre d'une utilisation normale, en être extraits par traction parallèlement à l'axe de référence.

Le cas échéant, la ou les glissières comportent des butées de fin de course pour les coulisseaux associés, afin de limiter l'amplitude de la rotation de la bague d'entraînement par rapport au corps.

Selon un mode de réalisation, la liaison cinématique entre le corps et la bague de maintien comporte une ou plusieurs glissières hélicoïdales ou en arc d'hélice et un ou plusieurs coulisseaux aptes à coulisser dans la ou les glissières en hélice ou arc d'hélice. On prévoit de préférence N glissières en arc d'hélice disposées à un angle $\frac{2 π}{N}$ l'une de l'autre autour de l'axe de référence, où N est un nombre entier supérieur ou égal à 3. En pratique, pour limiter les frottements, on préférera N=3, qui permet de préserver l'isostatisme du mécanisme.

La ou les glissières en hélice ou arc d'hélice sont de préférence formées dans le corps, et les coulisseaux associés sur la bague de maintien, faisant saillie radialement vers l'extérieur. Les coulisseaux peuvent être constitués par des pions de guidage, par exemple des pions de forme cylindrique. Selon un mode de réalisation, le corps comporte une ou plusieurs glissières d'insertion permettant l'insertion du ou des coulisseaux de la liaison cinématique entre le corps et la bague de maintien dans la ou les glissières hélicoïdales ou en arc d'hélice de la liaison cinématique entre le corps et la bague de maintien.

Selon un mode de réalisation, la liaison cinématique entre la bague d'entraînement et la bague de maintien comporte une ou plusieurs glissières de guidage, orientées parallèlement à l'axe de référence, et un ou plusieurs coulisseaux aptes à coulisser dans la ou les glissières de guidage.

Selon un mode de réalisation, le mécanisme comporte un ou plusieurs pions de guidage, chacun constituant à la fois un coulisseau parmi le ou les coulisseaux de la liaison cinématique entre la bague d'entraînement et la bague de maintien et un coulisseau parmi le ou les coulisseaux de la liaison cinématique entre le corps et la bague de maintien. On obtient alors le guidage souhaité avec une grande économie de moyens.

De préférence, le ou lesdits pions de guidage sont solidaires de la bague de maintien, et traversent une ou plusieurs glissières de guidage sans fond formées dans la bague d'entraînement pour réaliser la liaison cinématique entre la bague d'entraînement et la bague de maintien, puis pénètrent dans une ou plusieurs glissières hélicoïdales formées dans le corps du pot pour y constituer la liaison cinématique entre la bague de maintien et le corps. La ou les glissières de guidage sont formées dans une paroi de la bague d'entraînement située radialement entre une paroi de la bague de maintien qui porte le ou les pions et une paroi du corps du pot, dans laquelle sont formées la ou les glissières hélicoïdales.

Selon un mode de réalisation, la bague de maintien coulisse en translation à l'intérieur de la bague d'entraînement.

Selon un mode de réalisation, la bague de maintien comporte un épaulement annulaire maintien, de préférence plan, destiné à venir au contact d'une collerette de la cartouche amovible.

Selon un mode de réalisation, la bague de maintien comporte une marche annulaire destinée à venir au contact d'un épaulement formé sur le corps. En d'autres termes, une partie au moins de la bague de maintien est configurée pour buter contre au moins une partie du corps en position d'utilisation. Cette caractéristique permet une maîtrise accrue de la position des différentes bagues au sein du pot et de garantir une étanchéité dudit pot.

Selon un mode de réalisation, en position d'utilisation, la marche annulaire de la bague de maintien et la bague d'entraînement sont situées à la même distance radiale de l'axe de référence.

Selon un mode de réalisation, en position d'utilisation, la marche annulaire de la bague de maintien et la bague d'entraînement sont situées à la même distance radiale de l'axe de référence.

Selon un mode de réalisation, le corps comporte un fond fermé ou ouvert.

Selon un mode de réalisation, le pot comporte en outre un couvercle, de préférence vissé sur un filetage extérieur formé sur une paroi extérieure du corps. Le couvercle permet de protéger le contenu du pot, tout en assurant l'immobilité de la bague d'entraînement et de la bague de maintien. Selon un mode de réalisation, le couvercle en position fermée est destiné à venir en appui contre une portée annulaire plane de la cartouche amovible lorsque cette dernière est logée dans le pot. Le couvercle permet alors de maintenir en position la cartouche, la bague d'entraînement, et la bague de maintien.

Selon un mode de réalisation, le corps présente une hauteur mesurée parallèlement à l'axe de référence, et un grand diamètre, mesuré dans un plan perpendiculaire à l'axe de référence, supérieur à une fois et demi la hauteur.

Selon un mode de réalisation, le pot comporte en outre une cartouche amovible logée dans le corps, et solidarisée par friction à la bague de maintien. Cette solidarisation permet à la cartouche amovible de suivre le mouvement de la bague de maintien par rapport au corps. La cartouche peut être séparée de la bague de maintien en exerçant une force ou un couple suffisant. D'autre type de solidarisation peuvent le cas échéant être envisagés.

Selon un mode de réalisation, la cartouche amovible contient un produit cosmétique et est fermée par un opercule, de préférence rigide, de préférence discoïdal, et de préférence équipé d'un anneau d'ouverture ou d'une languette.

### BRÈVE DESCRIPTION DES FIGURES

D'autres caractéristiques et avantages de l'invention ressortiront à la lecture de la description qui suit, en référence aux figures annexées.
[Fig. 1] La figure 1 illustre une vue isométrique éclatée schématique d'un pot et d'une cartouche amovible.
[Fig. 2] La figure 2 illustre une vue en coupe schématique du pot, de côté lorsque la cartouche amovible est dans une position de remplacement.
[Fig. 3] La figure 3 illustre une vue en coupe schématique détaillée du pot, de côté lorsque la cartouche amovible est dans une position de remplacement, suivant le détail O de la figure 2.
[Fig. 4] La figure 4 illustre une vue en coupe schématique détaillée du pot, de côté lorsque la cartouche amovible est dans une position d'utilisation.

Pour plus de clarté, les éléments identiques ou similaires sont repérés par des signes de référence identiques sur l'ensemble des figures.

### DESCRIPTION DÉTAILLÉE DE MODES DE REALISATION

Sur les **figures 1 à 4** est illustré un pot **1** comportant un corps **12** dont l'enveloppe extérieure présente de préférence une symétrie de révolution autour d'un axe de référence **O.** Le corps **12** présente un fond **18** de préférence fermé, de préférence plat. Le corps **12** comporte un bord supérieur **20** annulaire, prolongé verticalement vers le fond par une paroi latérale **22** du corps **12.**

Le corps **12** est de préférence monobloc, et réalisé de préférence en un matériau permettant une fabrication dans un moule à injection, par exemple un PEHD ou un PP. D'autres types de matériau sont toutefois envisageables, permettant une fabrication additive ou par usinage. Le corps **12** peut ainsi être fabriqué dans un matériau noble ou naturel, par exemple en métal ou en bois.

Dans une position de stockage ou d'utilisation, le pot **1** repose sur son fond **18,** et l'axe de référence **O** est orienté verticalement, définissant une direction ascendante qui sera utilisé dans la suite pour positionner les éléments constitutifs du pot les uns par rapport aux autres.

La paroi latérale **22** du corps **12** comporte une portion fine **A** formant une surface de révolution autour de l'axe de référence **O** et qui comporte le bord supérieur **20** annulaire, une portion épaisse **B** annulaire, située verticalement en dessous de la portion fine **A** selon l'axe de référence **O**, et dont l'épaisseur, mesurée en direction radiale, est supérieure à l'épaisseur du reste de la paroi **22,** et une portion continue **C,** d'épaisseur relativement constante, située verticalement en dessous de la portion épaisse **B,** et constituant la liaison entre la portion épaisse **B** et le fond **18.** Cette portion est de préférence incurvée, et forme un premier épaulement plan **30.**

La paroi latérale **22** du corps **12** comporte une face intérieure **22a** tournée radialement vers l'axe de référence **O.** Sur la face intérieure **22a** débouchent, au niveau de la portion épaisse **B,** trois glissières **24** de forme hélicoïdale s'étendant chacune sur un angle inférieur à $\frac{2 π}{3}$, et de préférence inférieur à $\frac{π}{2}$ autour de l'axe de référence **O.** Les trois glissières hélicoïdales **24** sont de préférence équidistantes les unes des autres. Les trois glissières hélicoïdales **24** ont un même pas d'hélice, et s'étendent chacune sur une hauteur identique, mesurée parallèlement à l'axe de référence **O**, qui est de préférence supérieure à 2mm, par exemple une hauteur supérieure à 8mm. Elles ne sont pas traversantes au sens où elles ne traversent pas radialement la portion épaisse **B.** Chaque glissière hélicoïdale **24** présente deux extrémités formant respectivement une butée inférieure **32,** et une butée supérieure **34.**

Sur la face intérieure **22a** débouchent également trois glissières d'insertion **26** parallèles entre elles et de préférence parallèles à l'axe de référence **O** qui s'étendent chacune verticalement d'une des glissières hélicoïdales **24** vers le bord supérieur **20.** Les glissières d'insertion **26** sont non traversantes sur la portion épaisse **B,** et le cas échéant traversantes sur une partie **26'** au niveau de la portion fine **A.**

La paroi **22** du corps **12** comporte une face extérieure **22b,** tournée radialement vers l'extérieur et opposée à la face intérieure **22a.** La face extérieure **22b** comporte des saillies radiales d'accrochage **28** (figure **3**) sur la portion fine **A** au niveau du bord supérieur **20,** qui s'étendent chacune en arc de cercle autour de l'axe de référence **O** et sont séparées deux à deux par les parties traversantes **26'** des glissières d'insertion **26.** Le bord supérieur **20** du corps **12,** avec la saillie annulaire **28,** forme la portion fine **A.** En variante, dans un mode de réalisation où les glissières d'insertion **26** sont non traversantes sur toute leur hauteur, les saillies d'accrochage **28** peuvent être remplacées par une saillie d'accrochage annulaire unique.

La portion fine **A** est configurée pour s'insérer dans une cavité annulaire **102** d'une bague d'entraînement **100,** la cavité annulaire **102** étant délimitée par une collerette d'entraînement **104** de la bague d'entraînement **100** (figure **3**). La cavité annulaire **102** présente une seconde saillie d'accrochage **106,** de préférence annulaire, ou le cas échéant constituée de plusieurs portions en arc de cercle. La cavité annulaire **102** de la bague d'entraînement **100** constitue une glissière annulaire **108** dont le profil est complémentaire de celui des saillies d'accrochage **28,** qui permet de lier le corps **12** et la bague d'entraînement **100** en préservant un degré de liberté unique de rotation autour de l'axe **O.**

La bague d'entraînement **100** présente une paroi d'entraînement **110** de forme globalement cylindrique, relié par un bord supérieur d'entraînement **112** à la collerette d'entraînement **104.**

La paroi d'entraînement **110** présente un diamètre extérieur inférieur à un diamètre intérieur de face intérieure **22A** du corps **12** afin de s'insérer dans le corps **12.** Lorsque la portion fine **A** du corps **12** est insérée dans la cavité annulaire **102** de la bague d'entraînement **100,** la paroi d'entraînement **110** est de préférence sans contact avec la face intérieure **22a** du corps **12.** L'épaisseur radiale et la hauteur axiale de la paroi de la collerette d'entrainement **104** sont telles que lorsque la portion fine **A** est insérée dans la cavité annulaire **102,** la collerette d'entrainement **104** est de préférence affleurante à la face extérieure, et à très faible distance de la portion épaisse **B,** constituant un prolongement de cette dernière.

La paroi d'entraînement **110** présente trois glissières d'entraînement en forme de fentes **114.** Les trois glissières d'entraînement **114** sont équidistantes les unes des autres. Chacune de ces trois glissières **114** est s'étend parallèlement à l'axe de référence **O** d'un bord inférieur d'entraînement **116** de la paroi d'entraînement **110** vers le bord supérieur d'entraînement **112** sur une distance inférieure à la hauteur de la bague d'entraînement **100.**

Le pot **1** comporte une bague de maintien **200.** La bague de maintien **200** est ici réalisée en deux pièces solidaires l'une de l'autre, à savoir un corps de maintien **202** et une bague d'appui **212** à une extrémité supérieure **204** du corps de maintien **202.** Cette réalisation permet le choix de deux matériaux différents pour la bague d'appui et le corps de maintien, et notamment le choix d'un matériau élastomère pour la bague d'appui **212.** Mais une réalisation en une seule pièce et un seul matériau est également envisageable. Le corps de maintien **202** constitue une paroi de maintien **206** globalement cylindrique, qui s'étend axialement depuis la portion d'extrémité supérieure **204** jusqu'à une marche annulaire **210** en saillie radiale et axiale par rapport à la paroi de maintien **206.**

La paroi cylindrique **206** du corps de maintien **202** présente un diamètre extérieur inférieur au diamètre intérieur de la paroi d'entraînement **110.** La marche annulaire **210** présente quant à elle un diamètre extérieur inférieur au diamètre intérieur de la portion continue **C** de la paroi **22** du corps **12** et sensiblement égal au diamètre extérieur de la bague d'entraînement **100.** Ces dimensions permettent d'insérer la bague de maintien **200** à l'intérieur de la bague d'entraînement **100** et de la portion continue C de la paroi **22** du corps **12.**

Le corps de maintien **202** présente trois coulisseaux de guidage **208,** qui sont ici constitués par trois pions de guidage en saillie radiale par rapport à la paroi cylindrique du corps de maintien **202,** équirépartis autour de l'axe de référence.

Lors de l'assemblage du pot **1,** la bague de maintien **200** est insérée axialement dans le corps **12.** Lors de cette insertion, les coulisseaux de guidage **208** sont chacun insérés dans une glissière de guidage **26** jusqu'à atteindre la glissière hélicoïdale **24** associée. Dans cette position, un espace annulaire est délimité entre la face intérieure **22a** de la paroi **22** et le corps de maintien **202.** Cet espace annulaire est traversé par les pions de guidage **208.** Il est possible d'insérer axialement la bague d'entraînement **100** dans cet espace annulaire, en faisant coïncider les trois coulisseaux de guidage **208** avec les trois glissières d'entraînement **114.** Lorsque la bague d'entraînement **100** s'approche d'une position fonctionnelle (illustrée en figure **2**), c'est-à-dire la position dans laquelle la bague d'entraînement **100** sera utilisée par un consommateur, le bord supérieur **20** de la paroi **22** du corps **12** formant la portion fine **A** pénètre dans la cavité annulaire **102** de la bague d'entraînement **100.** Lorsque la bague d'entraînement **100** entre en position fonctionnelle, la seconde saillie annulaire **106** de la cavité annulaire **102** et la saillie annulaire **28** de la portion fine **A** s'agrafent élastiquement, ce qui permet de restreindre la bague d'entraînement **100** à un mouvement de pivot autour de l'axe de référence **O.** Les pions de guidage **208** de la bague de maintien **200** traversent alors chacun la paroi d'entraînement **110** de la bague d'entraînement **100,** par l'intermédiaire glissières d'entraînement en forme de fentes **114,** pour pénétrer dans les glissières hélicoïdales **24** de la paroi **22** du corps **12.**

Le pot **1** est configuré pour accueillir une cartouche amovible **300.** La cartouche amovible **300** comporte une cuve **304** étanche dont l'extrémité supérieure forme une couronne **302** en saillie radiale.

Les dimensions de la cuve **304** et de la couronne **302** sont telles qu'il est possible d'insérer la cartouche amovible **300** dans la bague de maintien **200,** jusqu'à ce que la couronne **302** vienne en butée axiale contre un épaulement plan **213** de la bague d'appui **212.** En particulier, il est avantageux de prévoir que la paroi de la cuve **304** soit légèrement tronconique, pour éviter un frottement contre la bague de maintien **200.**

Le cas échéant, on peut prévoir que la couronne **302** présente un diamètre extérieur supérieur au diamètre extérieur du corps de maintien **202.** Dans cette hypothèse, la couronne **302** pénètre au moins partiellement dans un évidement annulaire **120** ménagé au niveau du bord supérieur d'entraînement **112.**

La cartouche amovible **300** est configurée pour contenir un ou plusieurs produits cosmétiques, sous forme liquide, pâteuse ou solide, une poudre par exemple. La cartouche amovible **300** est de préférence pourvue d'un opercule **308,** ledit opercule **308** étant discoïdal et de préférence rigide. L'opercule **308** est configuré pour sceller la cartouche amovible **300** et est destiné à être retiré au moins partiellement à la première utilisation, à l'aide notamment d'un anneau d'ouverture **310.**

Le pot **1** comporte de préférence un couvercle **10,** illustré sur la figure **4****.** Le couvercle **10** est configuré pour être vissé sur un filetage **36** du corps **12.** Le filetage **36** est formé sur la face extérieure de la paroi **22** du corps **12.**

Lorsque le couvercle **10** est vissé sur le filetage **36** du corps **12,** le couvercle **10** vient en appui contre une portée annulaire plane **118** de la couronne **302.**

Lorsque le couvercle **10** est vissé sur le filetage **36** et que le couvercle **10** est en appui sur la portée annulaire plane **118,** ce qui permet à la cartouche amovible **300** d'être maintenue immobile dans le pot **1.**

Lorsque le consommateur veut insérer une cartouche amovible **300** neuve dans le pot **1,** il dévisse le couvercle **10** puis fait pivoter la bague d'entraînement **100** dans un sens de dévissage **S** par rapport au corps **12** du pot **1,** à l'aide de ses mains par exemple. Les coulisseaux de guidage **208** étant positionnés dans les glissières d'entraînement **114,** la bague de maintien est fixe en rotation, mais libre en translation axiale par rapport à la bague d'entraînement. Les coulisseaux de guidage **208** étant aussi en outre insérés dans les glissières hélicoïdales **24,** la bague de maintien suit, par rapport au corps **12,** une trajectoire hélicoïdale autour de l'axe **O.** À mesure que les coulisseaux de guidage **208** avancent le long de la trajectoire hélicoïdale, contraints par la bague d'entraînement **100** tournée par le consommateur, la bague de maintien **200** s'élève, par rapport au corps **12,** vers une position de remplacement (illustrée en figure **2**)

En position de remplacement, les pions de guidage **208** butent contre la butée supérieure **34,** et/ou la marche annulaire **210** bute contre le bord inférieur d'entraînement **116** du corps d'entraînement **110.** La marche annulaire **210** en butée permet de répartir la ou les forces induites par la rotation de la bague d'entraînement **100,** et soulager partiellement ou totalement les pions de guidage **208** si l'utilisateur tente de dépasser la position de remplacement. Le premier épaulement **30** de la face intérieure **22a** de la paroi **22** du corps **12** et le bord inférieur d'entraînement **116** du corps d'entraînement **110** de la bague d'entraînement **100** sont donc les limites de la translation verticale de la bague de maintien **200** par rapport à la bague d'entraînement **100.**

Dans la position de remplacement, le consommateur peut le cas échéant extraire une cartouche amovible usagée, et introduire une cartouche amovible **300** neuve dans la bague de maintien **200,** de sorte que la couronne **302** de la cartouche amovible **300** repose sur la bague d'appui **212** ou, en l'absence de bague d'appui **212,** directement sur l'extrémité supérieure **204** du corps de maintien **202.**

Le consommateur peut alors faire pivoter la bague d'entraînement **100** dans un sens de vissage opposé au sens de dévissage **S** afin d'abaisser la bague de maintien **200** jusqu'à la position d'utilisation (illustrée en figure **4**).

En position d'utilisation, les pions de guidage **208** butent contre la butée inférieure **32,** et/ou la marche annulaire **210** bute contre le premier épaulement **30** de la face intérieure **22a** de la paroi **22** du corps **12.** La marche annulaire **210** en butée permet de soulager partiellement ou totalement les pions de guidage **208** si l'utilisateur tente de dépasser la position d'utilisation. L'épaulement annulaire de maintien **213** est situé à l'intérieur de la bague d'entraînement **200.**

De plus, la marche annulaire **210,** en butée contre le premier épaulement **30,** permet aussi d'atteindre précisément la position d'utilisation de la cartouche amovible **300,** afin que la couronne **302** de ladite cartouche amovible **300** vienne au contact du couvercle **10** lors du rangement du produit par l'utilisateur. Cette position d'utilisation permet donc à la cartouche amovibles **300** d'être étanche et de ne pas laisser fuir le ou les produits qu'elle contient au sein du pot **1.**

Le corps **12,** la bague d'entraînement **100,** la bague de maintien **200** et le couvercle **10** peuvent être réalisés en matériaux plastiques et/ou métallique. Le couvercle **10,** le corps **12,** la bague d'entrainement **100,** la bague de maintien **200** et la cartouche amovible **300** sont de préférence des pièces moulées par injection.

L'opercule **308** est de préférence en matériaux plastiques et/ou métallique et/ou de matière végétale tels que du papier, carton, plastiques végétaux.

Naturellement, les exemples représentés sur les figures et discutés ci-dessus ne sont donnés qu'à titre illustratif et non limitatif.

Suivant une variante non illustrée, le pot **1** comporte un fond **18** fermé et plat discoïdale dont la paroi remonte vers la portion épaisse **B** en faisant un angle à **90°.** En d'autres termes, la portion continue **C** forme un cylindre à base circulaire.

Le nombre de glissières **24** et de pion de guidage **208** peut être quelconque, de préférence supérieur ou égal à trois.

Le corps **12** du pot **1** peut le cas échéant être sans fond **18,** ou avec un fond ouvert.

## Revendications

1. Pot (1) pour produit cosmétique, comportant un corps (12) destiné à recevoir une cartouche amovible (300) de produit cosmétique, et un mécanisme pour guider un mouvement de la cartouche amovible (300) par rapport au corps (12) entre une position d'utilisation dans laquelle la cartouche amovible (300) est logée dans le corps (12) et une position de remplacement, dans laquelle la cartouche amovible (300) est au moins partiellement en saillie par rapport au corps (12) parallèlement à un axe de référence (0), le long d'une trajectoire hélicoïdale autour de l'axe de référence (0), **caractérisé en ce que** le mécanisme comporte une bague d'entraînement (100), une bague de maintien (200) de la cartouche amovible (300), une liaison cinématique entre la bague d'entraînement (100) et le corps (12), à un degré de liberté de mouvement unique, en rotation autour de l'axe de référence (O), une liaison cinématique entre la bague d'entraînement (100) et la bague de maintien (200) à un degré de liberté de mouvement unique, en translation le long de l'axe de référence (0), et une liaison cinématique entre la bague de maintien (200) et le corps (12), à un degré de liberté de mouvement unique, de mouvement hélicoïdal long de la trajectoire hélicoïdale.

2. Pot (1) selon la revendication 1, **caractérisé en ce que** la bague d'entraînement (100) recouvre un bord supérieur (20) annulaire du corps (12).

3. Pot (1) selon l'une quelconque des revendications 1 ou 2, **caractérisé en ce que** la bague d'entraînement (100) comporte une face extérieure tournée radialement vers l'extérieur non recouverte par le corps (12).

4. Pot (1) selon la revendication 3, **caractérisé en ce que** la face extérieure de la bague d'entraînement (100) constitue une surface de révolution autour de l'axe de référence (0), par exemple cylindrique ou tronconique.

5. Pot (1) selon l'une quelconque des revendications précédentes, **caractérisé en ce que** la liaison cinématique entre le corps (12) et la bague d'entraînement (100) comporte une ou plusieurs glissières (24) en arc de cercle ou en cercle et un ou plusieurs coulisseaux aptes à coulisser dans la ou les glissières (24) en cercle ou en arc de cercle.

6. Pot (1) selon l'une quelconque des revendications précédentes, **caractérisé en ce que** la liaison cinématique entre le corps (12) et la bague de maintien (200) comporte une ou plusieurs glissières (24) hélicoïdales ou en arc d'hélice et un ou plusieurs coulisseaux aptes à coulisser dans la ou les glissières (24) en hélice ou arc d'hélice.

7. Pot (1) selon la revendication 6, **caractérisé en ce que** le corps (12) comporte une ou glissières d'insertion (26) permettant l'insertion du ou des coulisseaux de la liaison cinématique entre le corps (12) et la bague de maintien (200) dans la ou les glissières (24) hélicoïdales ou en arc d'hélice de la liaison cinématique entre le corps (12) et la bague de maintien (200).

8. Pot (1) selon l'une quelconque des revendications précédentes, **caractérisé en ce que** la liaison cinématique entre la bague d'entraînement (100) et la bague de maintien (200) comporte une ou plusieurs glissières de guidage (114) et un ou plusieurs coulisseaux aptes à coulisser dans la ou les glissières de guidage (114).

9. Pot (1) selon la revendication 8 en combinaison avec la revendication 6 ou la revendication 7, **caractérisé en ce que** le mécanisme comporte un ou plusieurs pions de guidage (208), chacun constituant à la fois un coulisseau parmi le ou les coulisseaux de la liaison cinématique entre la bague d'entraînement (100) et la bague de maintien (200) et un coulisseau parmi le ou les coulisseaux de la liaison cinématique entre le corps (12) et la bague de maintien (200).

10. Pot (1) selon la revendication 9, **caractérisé en ce que** le ou lesdits pions de guidage (208) sont solidaires de la bague de maintien (200), et traversent une ou plusieurs glissières de guidage (114) formées dans la bague d'entraînement (100) pour réaliser la liaison cinématique entre la bague d'entraînement (100) et la bague de maintien (200), puis pénètrent dans une ou plusieurs glissières hélicoïdales (24) formées dans le corps (12) du pot (1) pour réaliser la liaison cinématique entre la bague de maintien (200) et le corps (12) du pot (1).

11. Pot (1) selon la revendication 10, **caractérisé en ce que** la ou les glissières de guidage (114) sont formées dans une paroi (110) de la bague d'entraînement (100) située radialement entre une paroi de maintien (206) de la bague de maintien (200) qui porte le ou les pions (208) et une paroi (22) du corps (12) du pot (1), dans laquelle sont formées la ou les glissières hélicoïdales (24).

12. Pot (1) selon l'une quelconque des revendications précédentes, **caractérisé en ce que** la bague de maintien (200) comporte un épaulement annulaire de maintien (213), de préférence plan, destiné à venir au contact d'une collerette (302) de la cartouche amovible (300).

13. Pot (1) selon la revendication 12, **caractérisé en ce qu'**en position d'utilisation, l'épaulement annulaire de maintien (213) de la bague de maintien (200) est situé à l'intérieur de la bague d'entraînement (100).

14. Pot (1) selon l'une quelconque des revendications précédentes, **caractérisé en ce qu'**une partie au moins de la bague de maintien (200) est configurée pour buter contre au moins une partie du corps (12) en position d'utilisation.

15. Pot (1) selon l'une quelconque des revendications précédentes, **caractérisé en ce qu'**il comporte en outre une cartouche amovible (300) logée dans le corps et solidarisée par friction à la bague de maintien (200).

16. Pot (1) selon la revendication 15, **caractérisé en ce que** la cartouche amovible (300) contient un produit cosmétique et est fermée par un opercule (308), de préférence rigide, de préférence discoïdal, et de préférence équipé d'un anneau d'ouverture (310) ou d'une languette.

## Patentansprüche

1. Tiegel (1) für ein kosmetisches Produkt, umfassend einen Körper (12), der dazu bestimmt ist, eine abnehmbare Kartusche (300) für ein kosmetisches Produkt aufzunehmen, und einen Mechanismus zum Führen einer Bewegung der abnehmbaren Kartusche (300) relativ zu dem Körper (12) zwischen einer Gebrauchsstellung, in der die abnehmbare Kartusche (300) in dem Körper (12) untergebracht ist, und einer Austauschstellung, in der die abnehmbare Kartusche (300) zumindest teilweise relativ zu dem Körper (12) parallel zu einer Bezugsachse (O) entlang einer spiralförmigen Trajektorie um die Bezugsachse (O) vorsteht, **dadurch gekennzeichnet, dass** der Mechanismus einen Antriebsring (100), einen Haltering (200) der abnehmbaren Kartusche (300), eine kinematische Verbindung zwischen dem Antriebsring (100) und dem Körper (12), mit einem einzigen Bewegungsfreiheitsgrad, in Drehung um die Bezugsachse (O), eine kinematische Verbindung zwischen dem Antriebsring (100) und dem Haltering (200), mit einem einzigen Bewegungsfreiheitsgrad, in Translation entlang der Bezugsachse (O), und eine kinematische Verbindung zwischen dem Haltering (200) und dem Körper (12), mit einem einzigen Bewegungsfreiheitsgrad, einer spiralförmigen Bewegung entlang der spiralförmigen Trajektorie umfasst.

2. Tiegel (1) nach Anspruch 1, **dadurch gekennzeichnet, dass** der Antriebsring (100) einen ringförmigen oberen Rand (20) des Körpers (12) überdeckt.

3. Tiegel (1) nach einem der Ansprüche 1 oder 2, **dadurch gekennzeichnet, dass** der Antriebsring (100) eine radial nach außen gerichtete Außenfläche umfasst, die nicht von dem Körper (12) überdeckt ist.

4. Tiegel (1) nach Anspruch 3, **dadurch gekennzeichnet, dass** die Außenfläche des Antriebsrings (100) eine Rotationsoberfläche um die Bezugsachse (O) bildet, beispielsweise zylindrisch oder kegelstumpfförmig.

5. Tiegel (1) nach einem der vorstehenden Ansprüche, **dadurch gekennzeichnet, dass** die kinematische Verbindung zwischen dem Körper (12) und dem Antriebsring (100) eine oder mehrere kreisbogenförmige oder kreisförmige Gleitschienen (24) und einen oder mehrere Schieber umfasst, die geeignet sind, in der oder den kreisförmigen oder kreisbogenförmigen Gleitschienen (24) zu gleiten.

6. Tiegel (1) nach einem der vorstehenden Ansprüche, **dadurch gekennzeichnet, dass** die kinematische Verbindung zwischen dem Körper (12) und dem Haltering (200) eine oder mehrere spiralförmige oder spirallinienförmige Gleitschienen (24) und einen oder mehrere Schieber umfasst, die geeignet sind, in der oder den spiralförmigen oder spirallinienförmigen Gleitschienen (24) zu gleiten.

7. Tiegel (1) nach Anspruch 6, **dadurch gekennzeichnet, dass** der Körper (12) eine oder mehrere Einführungsgleitschienen (26) umfasst, die das Einführen des oder der Schieber(s) der kinematischen Verbindung zwischen dem Körper (12) und dem Haltering (200) in die spiralförmige(n) oder spirallinienförmige(n) Gleitschiene(n) (24) der kinematischen Verbindung zwischen dem Körper (12) und dem Haltering (200) ermöglichen.

8. Tiegel (1) nach einem der vorstehenden Ansprüche, **dadurch gekennzeichnet, dass** die kinematische Verbindung zwischen dem Antriebsring (100) und dem Haltering (200) eine oder mehrere Führungsgleitschienen (114) und einen oder mehrere Schieber umfasst, die geeignet sind, um in der oder den Führungsgleitschienen (114) zu gleiten.

9. Tiegel (1) nach Anspruch 8 in Kombination mit Anspruch 6 oder Anspruch 7, **dadurch gekennzeichnet, dass** der Mechanismus einen oder mehrere Führungszapfen (208) umfasst, die jeweils sowohl einen Schieber unter dem oder den Schiebern der kinematischen Verbindung zwischen dem Antriebsring (100) und dem Haltering (200) als auch einen Schieber unter dem oder den Schiebern der kinematischen Verbindung zwischen dem Körper (12) und dem Haltering (200) bilden.

10. Tiegel (1) nach Anspruch 9, **dadurch gekennzeichnet, dass** der oder die Führungszapfen (208) mit dem Haltering (200) aus einem Stück sind und eine oder mehrere in dem Antriebsring (100) ausgebildete Führungsgleitschienen (114) durchqueren, um die kinematische Verbindung zwischen dem Antriebsring (100) und dem Haltering (200) zu realisieren, anschließend in eine oder mehrere in dem Körper (12) des Tiegels (1) ausgebildete spiralförmige Gleitschienen (24) eindringen, um die kinematische Verbindung zwischen dem Haltering (200) und dem Körper (12) des Tiegels (1) zu realisieren.

11. Tiegel (1) nach Anspruch 10, **dadurch gekennzeichnet, dass** die Führungsgleitschiene(n) (114) in einer Wand (110) des Antriebsrings (100) ausgebildet ist/sind, die radial zwischen einer Haltewand (206) des Halterings (200), die den oder die Zapfen (208) trägt, und einer Wand (22) des Körpers (12) des Tiegels (1) angeordnet ist, in der die spiralförmige(n) Gleitschiene(n) (24) ausgebildet ist/sind.

12. Tiegel (1) nach einem der vorstehenden Ansprüche, **dadurch gekennzeichnet, dass** der Haltering (200) einen ringförmigen Halteabsatz (213), vorzugsweise planar, umfasst, der dazu bestimmt ist, mit einem Flansch (302) der abnehmbaren Kartusche (300) in Kontakt zu kommen.

13. Tiegel (1) nach Anspruch 12, **dadurch gekennzeichnet, dass** in Gebrauchsstellung der ringförmige Halteabsatz (213) des Halterings (200) innerhalb des Antriebsrings (100) angeordnet ist.

14. Tiegel (1) nach einem der vorstehenden Ansprüche, **dadurch gekennzeichnet, dass** mindestens ein Teil des Halterings (200) konfiguriert ist, um in Gebrauchsstellung gegen mindestens einen Teil des Körpers (12) anzuliegen.

15. Tiegel (1) nach einem der vorstehenden Ansprüche, **dadurch gekennzeichnet, dass** er ferner eine abnehmbare Kartusche (300) umfasst, die in dem Körper untergebracht und durch Reibung mit dem Haltering (200) fest verbunden ist.

16. Tiegel (1) nach Anspruch 15, **dadurch gekennzeichnet, dass** die abnehmbare Kartusche (300) ein kosmetisches Produkt enthält und durch einen Deckel (308) verschlossen ist, vorzugsweise starr, vorzugsweise tellerförmig, und vorzugsweise mit einem Öffnungsring (310) oder einer Lasche ausgestattet ist.

## Claims

1. Pot (1) for cosmetic product, comprising a body (12) for receiving a removable cartridge (300) of cosmetic product, and a mechanism for guiding a movement of the removable cartridge (300) relative to the body (12) between a use position in which the removable cartridge (300) is housed in the body (12) and a replacement position, in which the removable cartridge (300) projects at least partially from the body (12) parallel to a reference axis (O), along a helical path around the reference axis (O), **characterized in that** the mechanism comprises a drive ring (100), a retaining ring (200) for the removable cartridge (300), a kinematic connection between the drive ring (100) and the body (12), with a single degree of freedom of movement, in rotation about the reference axis (O), a kinematic connection between the drive ring (100) and the retaining ring (200) with a single degree of freedom of movement, in translation along the reference axis (O), and a kinematic connection between the retaining ring (200) and the body (12), with a single degree of freedom of movement, of helical movement along the helical path.

2. Pot (1) according to claim 1, **characterized in that** the drive ring (100) covers an annular upper edge (20) of the body (12).

3. Pot (1) according to either claim 1 or claim 2, **characterized in that** the drive ring (100) has a radially outward-facing outer face not covered by the body (12).

4. Pot (1) according to claim 3, **characterized in that** the outer face of the drive ring (100) constitutes a surface of revolution about the reference axis (O), for example cylindrical or frustoconical.

5. Pot (1) according to any of the preceding claims, **characterized in that** the kinematic connection between the body (12) and the drive ring (100) comprises one or more arcuate or circular grooves (24) and one or more slides able to slide in the circular or arcuate groove or grooves (24).

6. Pot (1) according to any of the preceding claims, **characterized in that** the kinematic connection between the body (12) and the retaining ring (200) comprises one or more helical or helical-arc grooves (24) and one or more slides able to slide in the helical or helical-arc groove or grooves (24).

7. Pot (1) according to claim 6, **characterized in that** the body (12) comprises one or more insertion grooves (26) allowing the slide or slides of the kinematic connection between the body (12) and the retaining ring (200) to be inserted into the helical or helical-arc groove or grooves (24) of the kinematic connection between the body (12) and the retaining ring (200).

8. Pot (1) according to any of the preceding claims, **characterized in that** the kinematic connection between the drive ring (100) and the retaining ring (200) comprises one or more guide grooves (114) and one or more slides able to slide in the guide groove or grooves (114).

9. Pot (1) according to claim 8 in combination with claim 6 or claim 7, **characterized in that** the mechanism comprises one or more guide pins (208), each constituting both one of the slide(s) of the kinematic connection between the drive ring (100) and the retaining ring (200) and one of the slide(s) of the kinematic connection between the body (12) and the retaining ring (200).

10. Pot (1) according to claim 9, **characterized in that** said guide pin or pins (208) are integral with the retaining ring (200), and pass through one or more guide grooves (114) formed in the drive ring (100) to produce the kinematic connection between the drive ring (100) and the retaining ring (200), then enter one or more helical grooves (24) formed in the body (12) of the pot (1) to generate the kinematic connection between the retaining ring (200) and the body (12) of the pot (1).

11. Pot (1) according to claim 10, **characterized in that** the guide groove or grooves (114) are formed in a wall (110) of the drive ring (100) located radially between a retaining wall (206) of the retaining ring (200) carrying the pin or pins (208) and a wall (22) of the body (12) of the pot (1), in which wall the helical groove or grooves (24) are formed.

12. Pot (1) according to any of the preceding claims, **characterized in that** the retaining ring (200) comprises an annular retaining shoulder (213), preferably flat, intended to come into contact with a collar (302) of the removable cartridge (300).

13. Pot (1) according to claim 12, **characterized in that,** in the position of use, the annular retaining shoulder (213) of the retaining ring (200) is located inside the drive ring (100).

14. Pot (1) according to any of the preceding claims, **characterized in that** at least part of the retaining ring (200) is configured to abut against at least part of the body (12) in the position of use.

15. Pot (1) according to any of the preceding claims, **characterized in that** it further comprises a removable cartridge (300) housed in the body and secured by friction to the retaining ring (200).

16. Pot (1) according to claim 15, **characterized in that** the removable cartridge (300) contains a cosmetic product and is closed by a lid (308), preferably rigid, preferably discoidal, and preferably equipped with an opening ring (310) or a tab.
